# EUROPÄISCHE PATENTSCHRIFT

(11) **EP 3 461 687 B1**
(45) Veröffentlichungstag und Bekanntmachung des Hinweises auf die Patenterteilung: **26.10.2022**
(21) Anmeldenummer: 18194094.1
(22) Anmeldetag: 12.09.2018
(51) Int. Cl.: B60Q 1/26, F21S 43/236, F21S 43/237, F21S 43/239, F21S 43/241, F21S 43/243, F21S 43/245, F21S 43/249, F21S 43/14, F21S 43/40

(54) **LICHTLEITERANORDNUNG EINER KRAFTFAHRZEUGLEUCHTE UND KRAFTFAHRZEUGLEUCHTE MIT EINER SOLCHEN LICHTLEITERANORDNUNG**
LIGHT GUIDE ARRANGEMENT FOR A MOTOR VEHICLE LIGHT AND MOTOR VEHICLE LIGHT PROVIDED WITH SUCH A LIGHT GUIDE ARRANGEMENT
DISPOSITIF DE GUIDE DE LUMIÈRE D'UN VÉHICULE AUTOMOBILE ET LAMPE DE VÉHICULE AUTOMOBILE MUNI D'UN TEL DISPOSITIF DE GUIDE DE LUMIÈRE

(30) Priorität: 27.09.2017 DE 102017122502
(43) Veröffentlichungstag der Anmeldung: 03.04.2019
(73) Patentinhaber: Automotive Lighting Reutlingen GmbH, 72762 Reutlingen (DE)
(72) Erfinder: RÜLKE, Daniel, 72622 Nürtingen (DE)
(74) Vertreter: DREISS Patentanwälte PartG mbB

(56) Entgegenhaltungen:
- EP-A1- 2 738 453
- EP-A1- 2 857 740
- EP-A1- 3 179 157
- DE-A1-102005 021 079
- DE-B4-102005 021 079
- FR-A1- 2 966 223
- FR-A1- 3 003 928
- FR-A1- 3 042 258
- JP-A- 2012 248 358

## Beschreibung

Die vorliegende Erfindung betrifft eine Lichtleiteranordnung einer Kraftfahrzeugleuchte nach dem Oberbegriff des Anspruchs 1. Eine solche Lichtleiteranordnung ist aus der EP 3 179 157 A1 bekannt. Aus der FR 3 042 258 ist eine Lichtleiteranordnung mit wenigstens zwei Lichtquellen bekannt, die im Wesentlichen die gleiche Lichtaustrittsfläche des Lichtleiters beleuchten.

Die Erfindung betrifft außerdem eine Kraftfahrzeugleuchte zur Erzeugung mehrerer Leuchtenfunktionen. Die Leuchte umfasst ein Gehäuse mit einer in eine Lichtaustrittsrichtung gerichteten Lichtaustrittsöffnung, die mittels einer transparenten Abdeckscheibe verschlossen ist. Ferner umfasst die Leuchte in dem Gehäuse mindestens zwei unterschiedlichen Leuchtenfunktionen zugeordnete Halbleiterlichtquellen zum Aussenden von Licht und eine Lichtleiteranordnung zum Bündeln (Kollimieren) des von den Lichtquellen ausgesandten Lichts und zum Aussenden des gebündelten Lichts zur Erzeugung mindestens einer der Leuchtenfunktionen.

Bei Kraftfahrzeugleuchten wird vermehrt versucht, unterschiedliche Signal- oder Leuchtenfunktionen aus einer identischen Lichtaustrittsfläche bzw. einem gemeinsamen optischen System zu realisieren. Man spricht hierbei von Multifunktionsleuchten. Falls farblich unterschiedliche Funktionen, wie z.B. weißes Tagfahrlicht und gelbes Blinklicht kombiniert werden, muss dieses optische System gesetzlich legale Lichtverteilungen von zwei unterschiedlichen, räumlich getrennten Lichtquellen erzeugen. In der Regel werden hier mindestens eine weiße und eine gelbe Leuchtdiode (LED) eingesetzt. Bei optischen Systemen, die auf einen definierten Brennpunkt aufbauen, ist dies ein nicht unerhebliches Problem.

Als Beispiele seien hier sog. Souffleusen-Reflektoren, Vorsatzoptiken oder sog. SlitLights genannt. SlitLights sind bspw. aus der US 9,557,024 bekannt. Je nach Brennweite des Systems können nicht beide LEDs gleichzeitig so nah an dem Brennpunkt platziert werden, dass eine Lichtverteilung mit akzeptabler optischer Effizienz erzeugt werden kann. Noch gravierender ist jedoch meist der Einfluss der aus dem Brennpunkt deplatzierten LEDs auf die Homogenität des Erscheinungsbilds der Leuchte im eingeschalteten Zustand. Da die Leuchtenfunktionen ein wesentliches Design-Element im Kraftfahrzeug darstellen, soll die Ausleuchtung einer bestimmten Lichtaustrittsfläche möglichst homogen sein. Wenn LEDs außerhalb des Brennpunkts sitzen, ist eine homogene Ausleuchtung in der Regel nicht mehr möglich.

Ausgehend von dem beschriebenen Stand der Technik liegt der vorliegenden Erfindung die Aufgabe zugrunde, eine Lichtleiteranordnung bzw. eine Kraftfahrzeugleuchte der eingangs genannten Art dahingehend auszugestalten und weiterzubilden, dass eine optisch effiziente Multifunktionsleuchte auf Basis einer transparenten Lichtleiteranordnung realisiert wird. Zudem soll die Homogenität des Erscheinungsbilds der Leuchte für alle Leuchtenfunktionen vergleichbar mit einer Einzelfunktionsleuchte sein.

Diese Aufgabe wird mit den Merkmalen des Anspruchs 1 gelöst. Zur Lösung dieser Aufgabe wird ausgehend von der Lichtleiteranordnung der eingangs genannten Art vorgeschlagen, dass zwischen dem Eintrittsabschnitt und dem Austrittsabschnitt ein Lichtumverteilungsabschnitt angeordnet ist. Außerdem umfasst der Eintrittsabschnitt Mittel zum Einkoppeln und Kollimieren von Licht, das von mindestens zwei separaten Halbleiterlichtquellen ausgesandt wurde, so dass an einem Übergang zu dem Umverteilungsabschnitt das Licht der beiden Lichtquellen als mindestens zwei nebeneinander oder übereinander aneinander grenzend angeordnete kollimierte Lichtbündel anliegt. Jedes der Lichtbündel umfasst nur Licht von einer der Lichtquellen. Der Umverteilungsabschnitt umfasst totalreflektierende Teilflächen von Grenzflächen des Lichtleiters. Die Teilflächen sind derart ausgebildet und in dem Lichtleiter angeordnet, dass sie die mindestens zwei nebeneinander oder übereinander aneinander grenzend angeordneten kollimierten Lichtbündel jeweils in mehrere kollimierte Teillichtbündel aufteilen und die Teillichtbündel derart umsortieren, dass sich auf der Lichtaustrittsfläche in einer ersten Richtung (y) Teillichtbündel mit Licht von der einen Lichtquelle mit Teillichtbündeln mit Licht von der mindestens einen anderen Lichtquelle abwechseln. Zur Lösung der Aufgabe wird außerdem eine Kraftfahrzeugleuchte mit einer solchen erfindungsgemäßen Lichtleiteranordnung vorgeschlagen.

Die Halbleiterlichtquellen sind bspw. als Leuchtdioden (LEDs) ausgebildet. Eine LED kann eines oder mehrere LED-Chips umfassen. Die LED-Chips einer LED können Licht der gleichen Farbe oder unterschiedlicher Farben aussenden. Die LEDs der Kraftfahrzeugleuchte können ebenfalls Licht der gleichen Farbe oder unterschiedlicher Farben aussenden. Wenn die LEDs Licht unterschiedlicher Farben aussenden, können mit der Kraftfahrzeugleuchte verschiedene Leuchtenfunktionen unterschiedlicher Farben erzeugt werden. Das von einer oder beiden Lichtquellen ausgesandte Licht wird in den Eintrittsabschnitt des Lichtleiters eingekoppelt und kollimiert. Dazu sind viele Möglichkeiten aus dem Stand der Technik bekannt, so dass auf die Bündelung bzw. das Kollimieren von in einen Lichtleiter eingekoppeltem Licht hier nicht näher eingegangen werden soll. Entscheidend ist, dass am Übergang zwischen dem Eintrittsabschnitt und dem Umverteilungsabschnitt des Lichtleiters mindestens zwei kollimierte Lichtbündel vorhanden sind.

Mit Hilfe des dem Eintrittsabschnitt nachgeordneten Umverteilungsabschnitt werden die kollimierten Lichtbündel jeweils in mehrere kollimierte Teillichtbündel aufgeteilt und bezüglich ihrer Lage relativ zueinander innerhalb des Lichtleiters mit dem Ziel umverteilt, eine für einen Beobachter möglichst homogene Ausleuchtung der Lichtaustrittsfläche des Lichtleiters zu bewirken.

Eine der vorliegenden Erfindung zugrunde liegende Idee ist es, das emittierte Licht zweier LEDs zunächst in unterschiedlichen Strahlengängen zu kollimieren. Die kollimierenden Optiken können jedoch Teil desselben Bauteils sein. Erst die kollimierten Strahlbündel werden durchmischt, so dass beide LEDs eine Lichtaustrittsfläche in gleichem Maße ausleuchten können, ohne dass die Parallelität der Strahlbündel verloren geht. Die Ausleuchtung der Lichtaustrittsfläche gleicht dabei dünnen Streifen oder einem Schachbrettmuster, die von einem Betrachter bei ausreichend geringer Größe der leuchtenden "Streifen" bzw. "Felder" als einheitlich leuchtende Fläche wahrgenommen wird.

Vorteile gegenüber optischen Systemen, bei denen sich mindestens eine Halbleiterlichtquelle außerhalb des Brennpunktes befindet, sind klar in der optischen Effizienz und Homogenität der Ausleuchtung der Austrittsfläche zu sehen. Zudem kann bei der erfindungsgemäßen Kraftfahrzeugleuchte auf bekannte Bauteile zur Fokussierung des von den LEDs ausgesandten Lichts und zur Auskopplung des Lichts aus dem Lichtleiter zurückgegriffen werden.

Eine bevorzugte Ausgestaltung zeichnet sich dadurch aus, dass die totalreflektierenden Teilflächen der Grenzflächen des Lichtleiters derart ausgebildet und in dem Lichtleiter angeordnet sind, dass sie die zwei nebeneinander oder übereinander aneinander grenzend angeordneten kollimierten Lichtbündel jeweils in zwei kollimierte Teillichtbündel aufteilen.

Bevorzugt ist auch, dass eine Dicke des Lichtleiters in der ersten Richtung am Übergang zwischen dem Eintrittsabschnitt und dem Umverteilungsabschnitt genauso groß ist wie an einem Übergang zwischen dem Umverteilungsabschnitt und dem Austrittsabschnitt.

Weiter ist bevorzugt, dass der Umverteilungsabschnitt derart ausgebildet ist, dass mindestens ein Teillichtbündel mindestens eines Lichtbündels ohne Umverteilung durch den Umverteilungsabschnitt gelangt.

Eine weitere bevorzugte Ausgestaltung zeichnet sich dadurch aus, dass der Umverteilungsabschnitt auf einer ersten Grenzfläche eine erste, bezüglich der ersten Grenzfläche schräg stehende Teilfläche aufweist, die derart in dem Umverteilungsabschnitt angeordnet und ausgebildet ist, dass ein Teil eines Lichtbündels aus dem Eintrittsabschnitt auf sie trifft, das ein erstes Teillichtbündel bildet, und sie dieses Teillichtbündel im Wesentlichen quer zu der Lichtausbreitungsrichtung umlenkt, so dass es auf eine zweite Teilfläche des Umverteilungsabschnitts trifft, die auf einer der ersten Grenzfläche gegenüberliegenden zweiten Grenzfläche ausgebildet ist.

Bevorzugt ist auch, dass die zweite Teilfläche bezüglich der zweiten Grenzfläche schräg steht und derart in dem Umverteilungsabschnitt angeordnet und ausgebildet ist, dass sie das von der ersten Teilfläche stammende erste Teillichtbündel im Wesentlichen in die Lichtausbreitungsrichtung umlenkt.

Weiter ist bevorzugt, dass die erste Teilfläche und/oder die zweite Teilfläche in einem Winkel von 45° bezüglich der ersten Grenzfläche bzw. der zweiten Grenzfläche angeordnet sind.

Eine weitere bevorzugte Ausgestaltung zeichnet sich dadurch aus, dass der Umverteilungsabschnitt auf einer ersten Grenzfläche oder auf einer der ersten Grenzfläche gegenüberliegenden zweiten Grenzfläche eine Vertiefung mit zwei schräg zueinander und schräg bezüglich der entsprechenden Grenzfläche verlaufenden dritten und vierten Teilflächen aufweist.

Bevorzugt ist auch, dass der Lichtleiter in der ersten Richtung eine Dicke und die Vertiefung in der Lichtausbreitungsrichtung eine Länge und in der ersten Richtung eine Tiefe Δh aufweist und dass die dritten und vierten Teilflächen der Vertiefung in einem Winkel α bezüglich der entsprechenden Grenzfläche schräg stehen, wobei für die Vertiefung gilt: $l = \frac{2 ⋅ h - Δ h}{tan \left(2⋅α\right)} .$ Weiter ist bevorzugt, dass die dritten und vierten Teilflächen der Vertiefung beide in dem gleichen Winkel α < 45° bezüglich der entsprechenden Grenzfläche schräg stehen.

Eine weitere bevorzugte Ausgestaltung zeichnet sich dadurch aus, dass die dritte Teilfläche der Vertiefung in Richtung des Eintrittsabschnitts gerichtet ist und derart in dem Umverteilungsabschnitt angeordnet und ausgebildet ist, dass sie auftreffende Teillichtbündel auf die gegenüberliegende Grenzfläche des Umlenkabschnitts umlenkt, welche sie in Richtung der vierten Teilfläche der Vertiefung umlenkt.

Bevorzugt ist auch, dass die dritten und vierten Teilflächen der Vertiefung derart in dem Umverteilungsabschnitt angeordnet und ausgebildet sind, dass die auf die dritte Teilfläche auftreffenden Teillichtbündel nach dem Umlenken durch die dritte Teilfläche, die gegenüberliegende Grenzfläche und die vierte Teilfläche wiederum in der Lichtausbreitungsrichtung in dem Lichtleiter propagieren, wobei jedoch die Lage der Teillichtbündel relativ zueinander zumindest in der ersten Richtung verändert ist.

Weiter ist bevorzugt, dass die Vertiefung in der ersten Grenzfläche des Lichtleiters ausgebildet ist und die in Richtung des Eintrittsabschnitts gerichtete dritte Teilfläche der Vertiefung derart in dem Umverteilungsabschnitt angeordnet und ausgebildet ist, dass ein Teil des ersten Lichtbündels aus dem Eintrittsabschnitt, das ein zweites Teillichtbündel bildet, und ein Teil des zweiten Lichtbündels aus dem Eintrittsabschnitt auf sie trifft, das ein drittes Teillichtbündel bildet.

Eine weitere bevorzugte Ausgestaltung zeichnet sich dadurch aus, dass die Vertiefung in der zweiten Grenzfläche des Lichtleiters ausgebildet ist und die in Richtung des Eintrittsabschnitts gerichtete dritte Teilfläche der Vertiefung derart in dem Umverteilungsabschnitt angeordnet und ausgebildet ist, dass das erste Teillichtbündel von der zweiten Teilfläche und ein Teil eines Lichtbündels aus dem Eintrittsabschnitt auf sie trifft, das ein viertes Teillichtbündel bildet.

Bevorzugt ist auch, dass der Austrittsabschnitt eine bezüglich der Grenzflächen des Lichtleiters schräg stehende erste Umlenkfläche aufweist, die derart ausgebildet und in dem Austrittsabschnitt angeordnet ist, dass alle Teillichtbündel aus dem Umverteilungsabschnitt auf sie treffen und sie die Teillichtbündel in Richtung zweiter Umlenkflächen umlenkt, die derart ausgebildet und in dem Austrittsabschnitt angeordnet sind, dass alle von der ersten Umlenkfläche umgelenkten Teillichtbündel auf sie treffen und sie die Teillichtbündel in Richtung der Lichtaustrittsfläche umlenken.

Weiter ist bevorzugt, dass die totalreflektierenden Teilflächen der Grenzflächen des Lichtleiters derart ausgebildet und in dem Umverteilungsabschnitt angeordnet sind, dass sich auf der Lichtaustrittsfläche Teillichtbündel mit Licht von der einen Lichtquelle auch in einer quer zu der ersten Richtung verlaufenden Richtung mit Teillichtbündeln mit Licht von der anderen Lichtquelle abwechseln.

Eine weitere bevorzugte Ausgestaltung zeichnet sich dadurch aus, die totalreflektierenden Teilflächen derart ausgebildet und in dem Umverteilungsabschnitt angeordnet sind, dass sich an der Lichtaustrittsfläche Teillichtbündel mit Licht von der einen Lichtquelle schachbrettartig mit Teillichtbündeln mit Licht von der anderen Lichtquelle abwechseln.

Eine bevorzugte Ausgestaltung der Kraftfahrzeugleuchte zeichnet sich dadurch aus, dass ihre Lichtleiteranordnung entsprechend einer der vorangehenden Ausgestaltungen ausgebildet ist.

Vorteilhafte Ausgestaltungen der vorliegenden Erfindung können den Unteransprüchen entnommen werden. Weitere Merkmale und Vorteile der vorliegenden Erfindung werden nachfolgend anhand der Figuren näher erläutert. Es zeigen:
- Figur 1: einen Längsschnitt durch einen Lichtleiter der erfindungsgemäßen Lichtleiteranordnung gemäß einer ersten bevorzugten Ausführungsform;
- Figur 2: den Lichtleiter aus Figur 1 mit beispielhaft eingezeichneten Strahlverläufen;
- Figur 3: einen Längsschnitt durch einen Lichtleiter der erfindungsgemäßen Lichtleiteranordnung gemäß einer zweiten bevorzugten Ausführungsform mit beispielhaft eingezeichneten Strahlverläufen;
- Figur 4a: einen Querschnitt durch einen Lichtleiter der erfindungsgemäßen Lichtleiteranordnung an einem Übergang zwischen einem Lichteintrittsabschnitt des Lichtleiters und einem Umverteilungsabschnitt gemäß einer bevorzugten Ausführungsform;
- Figur 4b: eine Draufsicht auf eine Lichtaustrittsfläche eines Austrittsabschnitts eines Lichtleiters der erfindungsgemäßen Lichtleiteranordnung gemäß einer ersten bevorzugten Ausführungsform;
- Figur 4c: eine Draufsicht auf eine Lichtaustrittsfläche eines Austrittsabschnitts eines Lichtleiters der erfindungsgemäßen Lichtleiteranordnung gemäß einer zweiten bevorzugten Ausführungsform;
- Figur 5: einen Längsschnitt durch einen Lichtleiter der erfindungsgemäßen Lichtleiteranordnung gemäß einer dritten bevorzugten Ausführungsform mit beispielhaft eingezeichneten Strahlverläufen; und
- Figur 6: eine erfindungsgemäße Kraftfahrzeugleuchte gemäß einer bevorzugten Ausführungsform.

In Figur 6 ist eine erfindungsgemäße Kraftfahrzeugleuchte in ihrer Gesamtheit mit dem Bezugszeichen 2 bezeichnet. Die dargestellte Leuchte 2 ist bspw. eine Rück-, Seiten- oder Frontleuchte. Die Leuchte 2 dient zur Erzeugung mehrerer unterschiedlicher Leuchtenfunktionen. In dem gezeigten Beispiel umfasst die Leuchte 2 ein Gehäuse 4 mit einer in eine Lichtaustrittsrichtung 6 gerichteten Lichtaustrittsöffnung 8, die mittels einer transparenten Abdeckscheibe 10 verschlossen ist. Im Inneren des Gehäuses 4 ist ein Leuchtenmodul 12 angeordnet, das in Figur 6 lediglich schematisch dargestellt ist. Das Leuchtenmodul 12 umfasst mindestens zwei Halbleiterlichtquellen zum Aussenden von Licht, die unterschiedlichen Leuchtenfunktion der Leuchte 2 zugeordnete sind. Ferner umfasst das Leuchtenmodul 12 eine erfindungsgemäße Lichtleiteranordnung zum Bündeln des von den Lichtquellen ausgesandten Lichts und zum Aussenden des gebündelten Lichts zur Erzeugung mindestens einer der Leuchtenfunktionen. Aufbau und Funktionsweise der Lichtleiteranordnung werden nachfolgend anhand der Figuren 1 bis 5 näher erläutert.

In den Figuren 1 bis 3 und 5 sind Längsschnitte durch verschiedene Ausführungsformen eines plattenförmigen Lichtleiters 20 einer erfindungsgemäßen Lichtleiteranordnung gezeigt. Die Lichtleiter 20 dienen zur Realisierung von zwei oder mehr unterschiedlichen Leuchtenfunktionen. Plattenförmig bedeutet in diesem Zusammenhang, dass der Lichtleiter 20 eine relativ große Erstreckung in x- und z-Richtung, aber eine vergleichsweise geringe Erstreckung in y-Richtung aufweist. Der Lichtleiter 20 ist aus einem optisch transparenten Material, vorzugsweise einem Kunststoffmaterial gefertigt, bspw. PC oder PMMA. Er kann einfach, kostengünstig und maßhaltig mittels eines Spritzgussverfahrens hergestellt werden. Der Lichtleiter 20 weist insbesondere zwei gegenüberliegende Grundflächen 22, 24 auf, die allerdings nicht eben sein müssen, sondern Stufen aufweisen oder, bspw. um eine in die Zeichenebene hinein verlaufende Achse, gebogen ausgebildet sein können. Die Grundflächen 22, 24 verlaufen - bis auf einige Oberflächendeformationen - vorzugsweise parallel zueinander.

Der Lichtleiter 20 ist in einer Ausbreitungsrichtung 26 von Licht innerhalb des Lichtleiters 20 funktional unterteilt in einen Lichteintrittsabschnitt 28, einen nachfolgenden Lichtumverteilungsabschnitt 30 und einen anschließenden Lichtaustrittsabschnitt 32 (vgl. Figur 1). Eine Schnittebene am Übergang zwischen dem Eintrittsabschnitt 28 und dem Umverteilungsabschnitt 30 ist mit dem Bezugszeichen 34 bezeichnet. Diese Schnittebene stellt gleichzeitig einen Ausgang des Eintrittsabschnitts 28 dar. Eine Schnittebene am Übergang zwischen dem Umverteilungsabschnitt 30 und dem Austrittsabschnitt 32 ist mit dem Bezugszeichen 36 bezeichnet. Der Eintrittsabschnitt 28 umfasst Mittel (nicht dargestellt) zum Einkoppeln und Kollimieren von Licht, das von zwei separaten Halbleiterlichtquellen (nicht dargestellt) ausgesandt wurde. Die Halbleiterlichtquellen sind vorzugsweise als Leuchtdioden (LEDs) ausgebildet. Zum Einkoppeln von Licht einer Halbleiterlichtquelle in einen plattenförmigen Lichtleiter und zum Kollimieren des eingekoppelten Lichts sind im Stand der Technik verschiedene Möglichkeiten bekannt, so dass darauf hier nicht näher eingegangen werden soll. Als eine Möglichkeit sei hier lediglich ein Beispiel erwähnt, bei dem zwei sog. SlitLights, wie sie aus Figur 3 der US 9,557,024 bekannt sind, übereinander gestapelt werden, wobei jedes der SlitLights dann das Licht einer Lichtquelle einkoppelt und bündelt. Eine Vielzahl anderer Möglichkeiten zur Einkopplung und Kollimation des Lichts sind ebenfalls bekannt und können für die erfindungsgemäße Lichtleiteranordnung verwendet werden. Entscheidend ist, dass nach dem Einkoppeln und Kollimieren des Lichts der Lichtquellen an dem Übergang 34 zu dem Umverteilungsabschnitt 30 das Licht der beiden Lichtquellen als zwei neben- oder übereinander aneinander grenzend angeordnete kollimierte Lichtbündel A, B vorliegt (vgl. Figur 4a). Jedes der Lichtbündel A, B umfasst nur Licht von einer der Lichtquellen. Der Austrittsabschnitt 32 umfasst eine Lichtaustrittsfläche 38, durch die zumindest ein Teil des in den Lichtleiter 20 eingekoppelten Lichts austritt.

Der Eintrittsabschnitt 28 kann einteilig mit dem restlichen Lichtleiter 20 oder als ein separates Teil ausgebildet sein. Im letzteren Fall umfasst der Lichtleiter 20 eine Lichteintrittsfläche, über welche die kollimierten Lichtbündel der Lichtquellen eintreten. So wäre es bspw. denkbar, dass die Lichtaustrittsflächen von zwei übereinander gestapelten SlitLights, wie sie aus Figur 3 der US 9,557,024 bekannt sind, der Lichteintrittsfläche des Lichtleiters 20 gegenüberliegend angeordnet sind, so dass die beiden aus den SlitLights austretenden kollimierten Lichtbündel möglichst effizient über die Lichteintrittsfläche in den Lichtleiter 20 eintreten.

Um eine optisch effiziente Multifunktionsleuchte 2 auf Basis einer Lichtleiteranordnung mit einem transparenten Lichtleiter 20 mit einem besonders homogenen Erscheinungsbild für alle Leuchtenfunktionen zu realisieren, schlägt die Erfindung vor, dass der Lichtumverteilungsabschnitt 30 eine Umlenkstruktur aus totalreflektierenden Teilflächen 40, 42, 44, 46 der Grenzflächen 22, 24 des Lichtleiters 20 umfasst, die derart ausgebildet und in dem Lichtleiter 20 angeordnet sind, dass sie die zwei nebeneinander angeordneten kollimierten Lichtbündel A, B jeweils in mehrere kollimierte Teillichtbündel A1, A2; B1, B2 aufteilen und die Teillichtbündel A1, A2; B1, B2 derart umsortieren, dass sich in einer ersten Richtung y einer quer zur Lichtausbreitungsrichtung 26 verlaufenden Schnittebene xy, bspw. an dem Übergang 36, Teillichtbündel A1, A2 mit Licht von der einen Lichtquelle mit Teillichtbündeln B1, B2 mit Licht von der anderen Lichtquelle abwechseln (vgl. Figuren 4b und 4c).

Die Funktionsweise der erfindungsgemäßen Lichtleiteranordnung wird anhand der Figuren 1 bis 4 näher erläutert. Ausgangpunkt sind zwei kollimierte Strahlbündel A, B der LEDs, die sich in einem transparenten Bauteil in z-Richtung (Lichtausbreitungsrichtung 26) ausbreiten. Im Schnitt liegen diese in y-Richtung parallel direkt übereinander. In Figur 2 ist dargestellt, wie ein Teil A1 des ersten Strahlbündels A an der Teilfläche 40 der Grenzfläche 24 durch Totalreflexion reflektiert wird. An der Teilfläche 42 der Grenzfläche 22 wird der Teilstrahl A1 direkt oberhalb des Strahlbündels B ebenfalls mittels Totalreflexion wieder in die ursprüngliche Ausbreitungsrichtung 26 reflektiert. Danach wird der Teilstrahl A1 an den Teilflächen 44, 46 einer in der Grenzfläche 22 ausgebildeten Vertiefung 48 sowie an der gegenüberliegenden Grenzfläche 24 durch Totalreflexion so reflektiert, dass er nun direkt oberhalb eines dritten Teilstrahls B1 des zweiten Strahlbündels B verläuft. Der Teilstrahl B1 tritt ohne Umlenken bzw. Totalreflexion an einer der Teilflächen 40, 42, 44, 46 durch die Umverteilungsstrukturen durch den Umverteilungsabschnitt 30 hindurch.

Der vierte Teilstrahl B2 des zweiten Strahlbündels B wird an den Teilflächen 44, 46 der Vertiefung 48 sowie an der gegenüberliegenden Grenzfläche 24 durch Totalreflexion so reflektiert, dass er nun oberhalb des Teilstrahls A1 verläuft.

Der Lichtleiter 22 hat gemäß Figur 1 in der y-Richtung eine Dicke h, und die Vertiefung hat in der Lichtausbreitungsrichtung 26 eine Länge l und in der y-Richtung eine Tiefe Δh. Die dritten und vierten Teilflächen 44, 46 der Vertiefung 48 stehen in einem Winkel α schräg bezüglich der entsprechenden Grenzfläche 22 (vgl. Figuren 1, 2 und 5) bzw. 24 (vgl. Figur 3). Für die Ausgestaltung der Vertiefung 48 gilt vorzugsweise: $l = \frac{2 ⋅ h - Δ h}{tan \left(2⋅α\right)} .$

Auf diese Weise wird eine neue Anordnung der Teilstrahlen A1, A2, B1, B2 in y-Richtung auf der Lichtaustrittsfläche 38 erzeugt. Die ursprüngliche Anordnung B2 über B1 über A2 über A1 geht über zu B2 über A1 über B1 über A2.

In Figur 4 ist gezeigt, wie sich diese Leuchte 2 bzw. die Lichtaustrittsfläche 38 des Lichtleiters 20 in einer Blickrichtung entgegen der z-Richtung darstellen würde. An dem Übergang 34 vor dem Umverteilungsabschnitt 30 sind die Strahlbündel A, B klar voneinander getrennt, unten A oben B (vgl. Figur 4a). An dem Übergang 36 nach dem Umverteilungsabschnitt 30 und damit auch auf der Lichtaustrittsfläche 38 des Lichtleiters 20 sieht man die Teilstrahlbündel mit jeweils halber Höhe A-B-A-B (vgl. Figur 4b).

Um nun ein Schachbrettmuster auf der Lichtaustrittsfläche 38 zu erzeugen (vgl. Figur 4c), kann in x-Richtung versetzt zu dem Schnitt aus Figur 2 eine in Figur 3 dargestellte, gespiegelte Anordnung der Teilflächen 44, 46 der Vertiefung 48 ausgebildet sein. In diesem Fall wird der Teilstrahl A1 nach der zweiten Teilfläche 42 nicht mehr reflektiert. Der Teilstrahl B2 wird an keiner Teilfläche reflektiert, sondern gelangt ohne Umlenken durch den Lichtleiter 20. Die Teilstrahlen A2 und B1 werden an den Teilflächen 44, 46 der Vertiefung 48 sowie an der Grenzfläche 22 so reflektiert, dass ein zu Figur 4b komplementäres Muster B-A-B-A entsteht. Durch periodische Anordnung der Umlenkungsstruktur aus Figur 2 und Figur 3 kann so ein Schachbrettmuster auf der Lichtaustrittsfläche 38 erzeugt werden. Bezugnehmend auf Figur 4c werden bspw. das Lichtverteilungsmuster in einem Vertikalschnitt 50 durch die Umverteilungsstrukturen aus Figur 2 und das Lichtverteilungsmuster in einem Vertikalschnitt 52 durch die Umverteilungsstrukturen aus Figur 3 erzeugt.

Der Lichtleiter 20 der erfindungsgemäßen Lichtleiteranordnung kann prinzipiell in einem transparenten Bauteil mit einer fokussierenden Optik und einer auskoppelnden Optik realisiert werden. Ein Beispiel für einen Austrittsabschnitt 32 mit einem Auskoppelbereich ist in Figur 5 gezeigt. Die Auskopplung kann über reflektierende oder transmittierende Flächen erreicht werden, die zudem eine gewünschte Lichtverteilung erzeugen. In Figur 5 ist in dem Austrittsabschnitt 32 im Strahlengang eine bezüglich der Grenzflächen 22, 24 des Lichtleiters 20 schräg stehende erste Umlenkfläche 54 vorgesehen, die derart ausgebildet und in dem Austrittsabschnitt 32 angeordnet ist, dass alle Teillichtbündel A1, A2, B1, B2 aus dem Umverteilungsabschnitt 32 auf sie treffen und sie die Teillichtbündel A1, A2, B1, B2 in Richtung zweiter Umlenkflächen 56 umlenkt, die derart ausgebildet und in dem Austrittsabschnitt 32 angeordnet sind, dass alle von der ersten Umlenkfläche 54 umgelenkten Teillichtbündel A1, A2, B1, B2 auf sie treffen und sie die Teillichtbündel A1, A2, B1, B2 in Richtung der Lichtaustrittsfläche 38 umlenken.

Dabei bleibt die am Übergang 36 von dem Umverteilungsabschnitt 30 zu dem Austrittsabschnitt 32 vorliegende Lage der Teilstrahlbündel B2 über A1 über B1 über A2 auch nach dem Umlenken an den Umlenkflächen 54, 56 erhalten und ist auch an der Lichtaustrittsfläche 38 vorhanden. Dort sind die Teilstrahlbündel A1, A2, B1, B2 lediglich in y-Richtung etwas aufgeweitet.

Zusammenfassend kann also festgehalten werden, dass die vorliegende Erfindung einen Plattenlichtleiter 20 zur Realisierung von zwei oder mehr unterschiedlichen Leuchtenfunktionen sowie eine Kraftfahrzeugleuchte 2 mit einem solchen Plattenlichtleiter 20 betrifft. Die Leuchtenfunktionen werden mit dem Licht verschiedener separater Lichtquellen erzeugt. Auf der Lichtaustrittsfläche 38 des Lichtleiters 20 ergibt sich ein besonders gleichmäßiges Erscheinungsbild für alle Leuchtenfunktionen der Leuchte 2. Die verschiedenen Leuchtenfunktionen können gleichzeitig oder zeitlich versetzt zueinander erzeugt werden. So kann bspw. ein Tagfahrlicht und ein Blinklicht gleichzeitig erzeugt werden, wobei unter Umständen die Lichtquelle zur Erzeugung des Tagfahrlichts gedimmt wird. Ferner können auch ein Rücklicht und eine Bremslicht oder ein Rücklicht und ein Blinklicht gleichzeitig erzeugt werden. Selbstverständlich kann auch nur eine der Lichtquellen betrieben werden, so dass der Lichtleiter 20 temporär nur eine Leuchtenfunktion erzeugt. In dem Eintrittsabschnitt 28 des Lichtleiters 20 liegen am Übergang 34 zu dem Umverteilungsabschnitt 30 mindestens zwei kollimierte Lichtbündel A, B an. Diese können in der y-Richtung der quer zur Lichtausbreitungsrichtung 26 verlaufenden Schnittebene (xy) jeweils die gleiche Höhe aufweisen. Es wäre aber auch denkbar, dass die kollimierten Lichtbündel A, B unterschiedliche Höhen haben.

Der Umverteilungsabschnitt 30 weist unterschiedlich orientierte Umverteilungsstrukturen in Form von totalreflektierenden Teilflächen 40, 42, 44, 46 der Grenzflächen 22, 24 des Lichtleiters 20 auf, durch die zum einen die kollimierten Lichtbündel A, B jeweils in mehrere kollimierte Teillichtbündel A1, A2, B1, B2 aufgeteilt und zum anderen die Teillichtbündel A1, A2, B1, B2 innerhalb des Lichtleiters bzw. ihrer Lage relativ zueinander umsortiert werden. Wenn die Lichtquellen Licht unterschiedlicher Farben aussenden, wird durch das Umsortieren der Teillichtbündel A1, A2, B1, B2 mittels der Umsortierungsstrukturen erreicht, dass die unterschiedlichen Farben in kleinen Bereichen auf die Lichtaustrittsfläche 38 treffen, so dass die unterschiedliche Beleuchtung durch einen Betrachter kaum wahrgenommen wird.

Die Umsortierungsstrukturen sind definierte Oberflächendeformation (Teilflächen 40, 42, 44, 46) der Grenzflächen 22, 24 des Lichtleiters 20, an denen ein Teil eines jeden Lichtbündels A, B so umgelenkt wird, dass sich die Höhe der resultierenden Teillichtbündel A1, A2, B1, B2 verringert, die Anzahl der Teillichtbündel A1, A2, B1, B2 gegenüber der Anzahl der Lichtbündel A, B jedoch erhöht. Wenn bspw. nur zwei Lichtquellen vorgesehen sind, die Licht in den Lichtleiter 20 einkoppeln, kann sich die Höhe der Teillichtbündel A1, A2; B1, B2 gegenüber der Höhe des entsprechenden Lichtbündels A; B halbieren und die Anzahl der Teillichtbündel A1, A2; B1, B2 verdoppeln. Die Umsortierungsstrukturen bestehen bspw. aus Dickenänderungen der Lichtleiterplatte 20, wobei die Lichtleiterplatte 20 selbst in Lichtausbreitungsrichtung 26 vor und nach dem Umverteilungsabschnitt 30 gleich dick ist. Die Umsortierungsstrukturen lassen mindestens ein Teillichtbündel B1, A2; B2 unverändert durch den Lichtleiter 20 passieren. Durch unterschiedliche Orientierung der Umsortierungsstrukturen können die Lichtbündel A, B in unterschiedlichen Richtungen umsortiert werden (vgl. Figur 4c).

## Patentansprüche

1. Lichtleiteranordnung einer Kraftfahrzeugleuchte (2), umfassend einen im Wesentlichen plattenförmigen Lichtleiter (20), der in einer Lichtausbreitungsrichtung (26) innerhalb des Lichtleiters (20) funktional unterteilt ist in einen Lichteintrittsabschnitt (28) und einen nachfolgenden Lichtaustrittsabschnitt (32), wobei der Eintrittsabschnitt (28) Mittel zum Einkoppeln und Kollimieren von Licht umfasst, das von mindestens einer Halbleiterlichtquelle ausgesandt wurde, so dass an einem Ausgang (34) des Eintrittsabschnitts (28) das Licht der mindestens einen Lichtquelle als mindestens ein kollimiertes Lichtbündel anliegt, und wobei der Austrittsabschnitt (32) eine Lichtaustrittsfläche (38) umfasst, durch die zumindest ein Teil des in den Lichtleiter (20) eingekoppelten Lichts austritt, **dadurch gekennzeichnet, dass** zwischen dem Eintrittsabschnitt (28) und dem Austrittsabschnitt (32) ein Lichtumverteilungsabschnitt (30) angeordnet ist, dass der Eintrittsabschnitt (28) Mittel zum Einkoppeln und Kollimieren von Licht umfasst, das von mindestens zwei separaten Halbleiterlichtquellen ausgesandt wurde, so dass an einem Übergang (34) zu dem Umverteilungsabschnitt (30) das Licht der mindestens zwei Lichtquellen als mindestens zwei neben- oder übereinander aneinander grenzend angeordnete kollimierte Lichtbündel (A, B) anliegt, wobei jedes der Lichtbündel (A, B) nur Licht von einer der Lichtquellen umfasst, und dass der Umverteilungsabschnitt (30) totalreflektierende Teilflächen (40, 42, 44, 46) von Grenzflächen (22, 24) des Lichtleiters (20) umfasst, die derart ausgebildet und in dem Lichtleiter (20) angeordnet sind, dass sie die mindestens zwei neben- oder übereinander aneinander grenzend angeordneten kollimierten Lichtbündel (A, B) jeweils in mehrere kollimierte Teillichtbündel (A1, A2, B1, B2) aufteilen und die Teillichtbündel (A1, A2, B1, B2) derart umsortieren, dass sich in einer ersten Richtung (y) der Lichtaustrittsfläche (38) Teillichtbündel (A1, A2) mit Licht von der einen Lichtquelle mit Teillichtbündeln (B1, B2) mit Licht von der mindestens einen anderen Lichtquelle abwechseln.

2. Lichtleiteranordnung nach Anspruch 1, **dadurch gekennzeichnet, dass** die totalreflektierenden Teilflächen (40, 42, 44, 46) der Grenzflächen (22, 24) des Lichtleiters (20) derart ausgebildet und in dem Lichtleiter (20) angeordnet sind, dass sie die zwei neben- oder übereinander aneinander grenzend angeordneten kollimierten Lichtbündel (A, B) jeweils in zwei kollimierte Teillichtbündel (A1, A2; B1, B2) aufteilen.

3. Lichtleiteranordnung nach Anspruch 1 oder 2, **dadurch gekennzeichnet, dass** eine Dicke (h) des Lichtleiters (20) in der ersten Richtung (y) am Übergang (34) zwischen dem Eintrittsabschnitt (28) und dem Umverteilungsabschnitt (30) genauso groß ist wie an einem Übergang (36) zwischen dem Umverteilungsabschnitt (30) und dem Austrittsabschnitt (32) .

4. Lichtleiteranordnung nach einem der Ansprüche 1 bis 3, **dadurch gekennzeichnet, dass** der Umverteilungsabschnitt (30) derart ausgebildet ist, dass mindestens ein Teillichtbündel (A2, B1; B2) mindestens eines Lichtbündels (A, B; B) ohne Umverteilung durch den Umverteilungsabschnitt (30) gelangt.

5. Lichtleiteranordnung nach einem der Ansprüche 1 bis 4, **dadurch gekennzeichnet, dass** der Umverteilungsabschnitt (30) auf einer ersten Grenzfläche (22) eine erste, bezüglich der ersten Grenzfläche (22) schräg stehende Teilfläche (40) aufweist, die derart in dem Umverteilungsabschnitt (30) angeordnet und ausgebildet ist, dass ein Teil eines Lichtbündels (A) aus dem Eintrittsabschnitt (28) auf sie trifft, das ein erstes Teillichtbündel (A1) bildet, und sie dieses Teillichtbündel (A1) im Wesentlichen quer zu der Lichtausbreitungsrichtung (26) umlenkt, so dass es auf eine zweite Teilfläche (42) des Umverteilungsabschnitts (30) trifft, die auf einer der ersten Grenzfläche (22) gegenüberliegenden zweiten Grenzfläche (24) ausgebildet ist.

6. Lichtleiteranordnung nach Anspruch 5, **dadurch gekennzeichnet, dass** die zweite Teilfläche (42) bezüglich der zweiten Grenzfläche (24) schräg steht und derart in dem Umverteilungsabschnitt (30) angeordnet und ausgebildet ist, dass sie das von der ersten Teilfläche (40) stammende erste Teillichtbündel (A1) im Wesentlichen in die Lichtausbreitungsrichtung (26) umlenkt.

7. Lichtleiteranordnung nach Anspruch 5 oder 6, **dadurch gekennzeichnet, dass** die erste Teilfläche (40) und/oder die zweite Teilfläche (42) in einem Winkel von 45° bezüglich der ersten Grenzfläche (22) bzw. der zweiten Grenzfläche (24) angeordnet sind.

8. Lichtleiteranordnung nach einem der Ansprüche 1 bis 7, **dadurch gekennzeichnet, dass** der Umverteilungsabschnitt (30) auf einer ersten Grenzfläche (22) oder auf einer der ersten Grenzfläche (22) gegenüberliegenden zweiten Grenzfläche (24) eine Vertiefung (48) mit zwei schräg zueinander und schräg bezüglich der entsprechenden Grenzfläche (22; 24) verlaufenden dritten und vierten Teilflächen (44, 46) aufweist.

9. Lichtleiteranordnung nach Anspruch 8, **dadurch gekennzeichnet, dass** der Lichtleiter (20) in der ersten Richtung (y) eine Dicke (h) und die Vertiefung (48) in der Lichtausbreitungsrichtung (26) eine Länge (1) und in der ersten Richtung (y) eine Tiefe (Δh) aufweist und dass die dritten und vierten Teilflächen (44, 46) der Vertiefung (48) in einem Winkel (α) bezüglich der entsprechenden Grenzfläche (22; 24) schräg stehen, wobei für die Vertiefung (48) gilt: $l = \frac{2 ⋅ h - Δ h}{tan \left(2⋅α\right)} .$

10. Lichtleiteranordnung nach Anspruch 8 oder 9, **dadurch gekennzeichnet, dass** die dritten und vierten Teilflächen (44, 46) der Vertiefung (48) beide in dem gleichen Winkel (α) < 45° bezüglich der entsprechenden Grenzfläche (22; 24) schräg stehen.

11. Lichtleiteranordnung nach einem der Ansprüche 8 bis 10, **dadurch gekennzeichnet, dass** die dritte Teilfläche (44) der Vertiefung (48) in Richtung des Eintrittsabschnitts (28) gerichtet ist und derart in dem Umverteilungsabschnitt (30) angeordnet und ausgebildet ist, dass sie auftreffende Teillichtbündel (A1, B2; A2, B1) auf die gegenüberliegende Grenzfläche (24; 22) des Umlenkabschnitts (20) umlenkt, welche sie in Richtung der vierten Teilfläche (46) der Vertiefung (48) umlenkt.

12. Lichtleiteranordnung nach Anspruch 11, **dadurch gekennzeichnet, dass** die dritten und vierten Teilflächen (44, 46) der Vertiefung (48) derart in dem Umverteilungsabschnitt (30) angeordnet und ausgebildet sind, dass die auf die dritte Teilfläche (44) auftreffenden Teillichtbündel (A1, B2; A2, B1) nach dem Umlenken durch die dritte Teilfläche (46), die gegenüberliegende Grenzfläche (24; 22) und die vierte Teilfläche (46) wiederum in der Lichtausbreitungsrichtung (26) in dem Lichtleiter (20) propagieren, wobei jedoch die Lage der Teillichtbündel (A1, B2; A2, B1) relativ zueinander zumindest in der ersten Richtung (y) verändert ist.

13. Lichtleiteranordnung nach einem der Ansprüche 8 bis 12, **dadurch gekennzeichnet, dass** die Vertiefung (48) in der ersten Grenzfläche (22) des Lichtleiters (20) ausgebildet ist und die in Richtung des Eintrittsabschnitts (28) gerichtete dritte Teilfläche (44) der Vertiefung (48) derart in dem Umverteilungsabschnitt (30) angeordnet und ausgebildet ist, dass ein Teil des ersten Lichtbündels (A) aus dem Eintrittsabschnitt (28), das ein zweites Teillichtbündel (A2) bildet, und ein Teil des zweiten Lichtbündels (B) aus dem Eintrittsabschnitt (30) auf sie trifft, das ein drittes Teillichtbündel (B1) bildet.

14. Lichtleiteranordnung nach Anspruch 6 und einem der Ansprüche 8 bis 12, **dadurch gekennzeichnet, dass** die Vertiefung (48) in der zweiten Grenzfläche (24) des Lichtleiters (20) ausgebildet ist und die in Richtung des Eintrittsabschnitts (28) gerichtete dritte Teilfläche (44) der Vertiefung (48) derart in dem Umverteilungsabschnitt (30) angeordnet und ausgebildet ist, dass das erste Teillichtbündel (A1) von der zweiten Teilfläche (42) und ein Teil eines Lichtbündels (B) aus dem Eintrittsabschnitt (30) auf sie trifft, das ein viertes Teillichtbündel (B2) bildet.

15. Kraftfahrzeugleuchte (2) zur Erzeugung mehrerer Leuchtenfunktionen, umfassend ein Gehäuse (4) mit einer in eine Lichtaustrittsrichtung (6) gerichteten Lichtaustrittsöffnung (8), die mittels einer transparenten Abdeckscheibe (10) verschlossen ist, mindestens zwei unterschiedlichen Leuchtenfunktion zugeordnete Halbleiterlichtquellen zum Aussenden von Licht und eine Lichtleiteranordnung zum Bündeln des von den Lichtquellen ausgesandten Lichts und zum Aussenden des gebündelten Lichts zur Erzeugung mindestens einer der Leuchtenfunktionen, **dadurch gekennzeichnet, dass** die Lichtleiteranordnung nach einem der vorangehenden Ansprüche ausgebildet ist.

## Claims

1. Light guide arrangement of a motor vehicle light (2), comprising a substantially plate-shaped light guide (20) which is functionally divided in a light propagation direction (26) within the light guide (20) into a light entry section (28) and a subsequent light exit section (32), wherein the entry section (28) comprises means for coupling and collimating light emitted by at least one semiconductor light source, so that the light from the at least one light source is present as at least one collimated light beam at an output (34) of the entry section (28), and the exit section (32) comprising a light exit surface (38) through which at least part of the light coupled into the light guide (20) emerges, **characterized in that** a light redistribution section (30) is arranged between the entry section (28) and the exit section (32), **in that** the entry section (28) comprises means for coupling and collimating light emitted by at least two separate semiconductor light sources, so that at a transition (34) to the redistribution section (30) the light of the at least two light sources is present as at least two collimated abutting light beams (A, B) arranged in juxtaposition to each other or one above the other, each of the light beams (A, B) comprising light from only one of the light sources, and **in that** the redistribution section (30) comprises totally reflecting partial surfaces (40, 42, 44, 46) of boundary surfaces (22, 24) of the light guide (20), which are designed and arranged in the light guide (20) in such a way that they divide the at least two abutting collimated light beams (A, B) arranged in juxtaposition to each other or one above the other into a plurality of collimated partial light beams (A1, A2, B1, B2) respectively, and re-sort the partial light beams (A1, A2, B1, B2) in such a way that partial light beams (A1, A2) with light from the one light source alternate with partial light beams (B1, B2) with light from the at least one other light source in a first direction (y) of the light exit surface (38).

2. Light guide arrangement according to claim 1, **characterized in that** the totally reflecting partial surfaces (40, 42, 44, 46) of the boundary surfaces (22, 24) of the light guide (20) are designed and arranged in the light guide (20) in such a way that they split the two collimated light beams (A, B) arranged adjacent to or above one another into two collimated partial light beams (A1, A2; B1, B2) in each case.

3. Light guide arrangement according to claim 1 or 2, **characterized in that** a thickness (h) of the light guide (20) in the first direction (y) at the transition (34) between the inlet section (28) and the redistribution section (30) is as large as at a transition (36) between the redistribution section (30) and the outlet section (32) .

4. Light guide arrangement according to one of claims 1 to 3, **characterized in that** the redistribution section (30) is designed in such a way that at least one partial light beam (A2, B1; B2) of at least one light beam (A, B; B) passes through the redistribution section (30) without redistribution.

5. Light guide arrangement according to any one of claims 1 to 4, **characterized in that** the redistribution section (30) has, on a first boundary surface (22), a first partial surface (40) which is oblique with respect to the first boundary surface (22) and which is arranged and formed in the redistribution section (30) in such a way that part of a light beam (A) from the entry section (28) impinges thereon, forming a first partial light beam (A1), and it deflects this partial light beam (A1) substantially transversely to the light propagation direction (26) so that it impinges on a second partial surface (42) of the redistribution section (30) which is formed on a second boundary surface (24) opposite the first boundary surface (22).

6. Light guide arrangement according to claim 5, **characterized in that** the second partial surface (42) is oblique with respect to the second boundary surface (24) and is arranged and formed in the redistribution section (30) in such a way that it redirects the first partial light beam (A1) originating from the first partial surface (40) substantially in the light propagation direction (26).

7. Light guide arrangement according to claim 5 or 6, **characterized in that** the first partial surface (40) and/or the second partial surface (42) are arranged at an angle of 45° with respect to the first boundary surface (22) and the second boundary surface (24), respectively.

8. Light guide arrangement according to any one of claims 1 to 7, **characterized in that** the redistribution section (30) has, on a first boundary surface (22) or on a second boundary surface (24) opposite the first boundary surface (22), a depression (48) with two third and fourth partial surfaces (44, 46) extending obliquely with respect to one another and obliquely with respect to the corresponding boundary surface (22; 24).

9. Light guide arrangement according to claim 8, **characterized in that** the light guide (20) has a thickness (h) in the first direction (y) and the depression (48) has a length (1) in the light propagation direction (26) and a depth (Δh) in the first direction (y), and **in that** the third and fourth partial surfaces (44, 46) of the depression (48) are oblique at an angle (α) with respect to the corresponding boundary surface (22; 24), where the following applies to the depression (48) : $l = \frac{2 ⋅ h - Δ h}{tan \left(2⋅α\right)} .$

10. Light guide arrangement according to claim 8 or 9, **characterized in that** the third and fourth partial surfaces (44, 46) of the depression (48) are both inclined at the same angle (α) < 45° with respect to the corresponding boundary surface (22; 24).

11. Light guide arrangement according to one of the claims 8 to 10, **characterized in that** the third partial surface (44) of the depression (48) is directed in the direction of the entry section (28) and is arranged and formed in the redistribution section (30) in such a way that it deflects incident partial light beams (A1, B2; A2, B1) onto the opposite boundary surface (24; 22) of the deflection section (20), which deflects them in the direction of the fourth partial surface (46) of the depression (48).

12. Light guide arrangement according to claim 11, **characterized in that** the third and fourth partial surfaces (44, 46) of the depression (48) are arranged and formed in the redistribution section (30) in such a way that the partial light beams (A1, B2; A2, B1) impinging on the third partial surface (44) are arranged and formed in the redistribution section (30) in such a way that the partial light beams (A1, B2; A2, B1) impinging on the third partial surface (44) after being deflected by the third partial surface (46), the opposite boundary surface (24; 22) and the fourth partial surface (46) again propagate in the light propagation direction (26) in the light guide (20), but the position of the partial light beams (A1, B2; A2, B1) relative to one another is changed at least in the first direction (y).

13. Light guide arrangement according to any one of claims 8 to 12, **characterized in that** the depression (48) is formed in the first boundary surface (22) of the light guide (20) and the third partial surface (44) of the depression (48) directed towards the entry section (28) is arranged and formed in the redistribution section (30) in such a way, that a part of the first light beam (A) from the entry section (28), which forms a second partial light beam (A2), and a part of the second light beam (B) from the entry section (30), which forms a third partial light beam (B1), impinge thereon.

14. Light guide arrangement according to claim 6 and one of claims 8 to 12, **characterized in that** the depression (48) is formed in the second boundary surface (24) of the light guide (20) and the third partial surface (44) of the depression (48) directed towards the entry section (28) is arranged and formed in the redistribution section (30) such, that the first partial light beam (A1) from the second partial surface (42) and a part of a light beam (B) from the entry section (30) impinge thereon, forming a fourth partial light beam (B2).

15. Motor vehicle lamp (2) for generating a plurality of lamp functions, comprising a housing (4) with a light exit opening (8) which is directed in a light exit direction (6) and is closed by means of a transparent cover pane (10), at least two semiconductor light sources, which are assigned to different lamp functions, for emitting light, and a light guide arrangement for focusing the light emitted by the light sources and for emitting the focused light to generate at least one of the lamp functions, **characterized in that** the light guide arrangement is designed according to one of the preceding claims.

## Revendications

1. Dispositif de guide de lumière d'une lampe de véhicule automobile (2), comprenant un guide de lumière (20) essentiellement en forme de plaque repartie fonctionnellement, à l'intérieur du guide de lumière, dans une direction de propagation de lumière (26), en une section d'entrée de lumière (28) et, en aval, une section de sortie de lumière (32), la section d'entrée (28) comprenant des moyens d'injection et de collimation de lumière ayant été émise par au moins une source lumineuse à semiconducteur, si bien qu'à une sortie (34) de la section d'entrée (28), la lumière de ladite au moins une source lumineuse soit présente comme au moins un faisceau de lumière collimaté, et la section de sortie (32) comprenant une surface de sortie de lumière (38) par laquelle au moins une partie de la lumière injectée dans le guide de lumière (20) sort, **caractérisé en ce que,** entre la section d'entrée (28) et la section de sortie (32), une section de redistribution de lumière (30) est disposée, **en ce que** la section d'entrée (28) comprend des moyens pour injecter et collimater de la lumière ayant été émise par au moins deux sources lumineuses à semiconducteur séparées, si bien que, à une transition (34) vers la section de redistribution (30), la lumière desdites au moins deux sources lumineuses soit présente comme au moins deux faisceaux collimatés (A, B) disposés l'un adjacent à l'autre et l'un à côté ou au-dessus de l'autre, chacun des faisceaux de lumière (A, B) ne comprenant de la lumière que d'une seule des sources lumineuses, et **en ce que** la section de redistribution (30) comprend des surfaces partielles (40, 42, 44, 46) totalement réfléchissantes d'interfaces (22, 24) du guide de lumière (20) qui sont configurées et disposées dans le guide de lumière (20) de façon qu'elles divisent, chacune, lesdits au moins deux faisceaux collimatés (A, B) disposés l'un adjacent à l'autre et l'un à côté ou au-dessus de l'autre, en plusieurs faisceaux de lumière partiels collimatés (A1, A2, B1, B2) et qu'elles redistribuent les faisceaux de lumière partiels collimatés (A1, A2, B1, B2) de façon telle que, dans une première direction (y) de la surface de sortie de lumière (38), des faisceaux de lumière partiels (A1, A2) avec de la lumière provenant de l'une des sources lumineuses alternent avec des faisceaux de lumière partiels (B1, B2) avec de la lumière provenant de ladite au moins une autre source lumineuse.

2. Dispositif de guide de lumière selon la revendication 1, **caractérisé en ce que** les surfaces partielles (40, 42, 44, 46) totalement réfléchissantes d'interfaces (22, 24) du guide de lumière (20) sont configurées et disposées dans le guide de lumière (20) de façon telle qu'elles divisent, chacune, les deux faisceaux collimatés (A, B) disposés l'un adjacent à l'autre et l'un à côté ou au-dessus de l'autre en deux faisceaux de lumière partiels collimatés (A1, A2; B1, B2).

3. Dispositif de guide de lumière selon la revendication 1 ou 2, **caractérisé en ce que**, à la transition (34) entre la section d'entrée (28) et la section de redistribution de lumière (30), une épaisseur (h) du guide de lumière (20) dans la première direction (y) est aussi grande qu'à une transition (36) entre la section de redistribution (30) et la section de sortie (32).

4. Dispositif de guide de lumière selon l'une des revendications 1 à 3, **caractérisé en ce que** la section de redistribution (30) est configurée de façon à ce qu'au moins un faisceau de lumière partiel (A2, B1; B2) d'au moins un faisceau de lumière (A, B; B) passe sans redistribution par la section de redistribution (30).

5. Dispositif de guide de lumière selon l'une des revendications 1 à 4, **caractérisé en ce que** la section de redistribution (30) comprend, sur une première interface (22), une première surface partielle (40) disposée obliquement relativement à la première interface (22) et qui est placée dans la section de redistribution (30) et configurée de façon telle qu'une partie d'un faisceau de lumière (A) constituant un premier faisceau partiel de lumière (A1) et provenant d'une section d'entrée, l'atteigne et qu'elle redirige ce faisceau partiel de lumière (A1) essentiellement transversalement à la direction de propagation de lumière (26) si bien qu'il arrive sur une deuxième surface partielle (42) de la section de redistribution (30) qui est formée sur une deuxième interface (24) située sur le côté opposé à la première interface (22).

6. Dispositif de guide de lumière selon la revendication 5, **caractérisé en ce que** la deuxième surface partielle (42) est placée obliquement relativement à la deuxième interface (24) et disposée et configurée dans la section de redistribution (30) de façon à ce qu'elle fasse dévier le premier faisceau partiel de lumière (A1) provenant de la première surface partielle (40) essentiellement dans la direction de propagation de lumière (26).

7. Dispositif de guide de lumière selon la revendication 5 ou 6, **caractérisé en ce que** la première surface partielle (40) et/ou la deuxième surface partielle (42) sont disposées dans un angle de 45° respectivement par rapport à la première interface (22) ou à la deuxième interface (24) .

8. Dispositif de guide de lumière selon l'une des revendications 1 à 7, **caractérisé en ce que** la section de redistribution (30) comprend, sur une première interface (22) ou sur une deuxième interface (24) située sur le côté opposé à la première interface (22), un enfoncement (48) avec deux troisième et quatrième surfaces partielles (44, 46) disposées obliquement l'une par rapport à l'autre et obliquement par rapport à l'interface (22; 24) correspondante.

9. Dispositif de guide de lumière selon la revendication 8, **caractérisé en ce que** le guide de lumière (20) présente, dans la première direction (y), une épaisseur (h) et l'enfoncement (48) présente, dans la direction de propagation de lumière (26), une longueur (l) et, dans la première direction (y), une profondeur (Δh) et **en ce que** les troisième et quatrième surfaces partielles (44, 46) de l'enfoncement (48) sont placées obliquement avec un angle (α) par rapport à l'interface (22; 24) correspondante, s'appliquant à l'enfoncement (48): $l = \frac{2 ⋅ h - Δ h}{tan \left(2⋅α\right)} .$

10. Dispositif de guide de lumière selon la revendication 8 ou 9, **caractérisé en ce que** les troisième et quatrième surfaces partielles (44, 46) de l'enfoncement (48) sont disposées toutes les deux obliquement dans le même angle (α) < 45° par rapport à l'interface correspondante (22; 24) .

11. Dispositif de guide de lumière selon l'une des revendications 8 à 10, **caractérisé en ce que** la troisième surface partielle (44) de l'enfoncement (48) est orientée en direction de la section d'entrée (28) et est disposée dans la section de redistribution (30) et configurée de façon à ce qu'elle redirige des faisceaux partiels de lumière (A1, B2; A2, B1) incidents, vers l'interface opposée (24; 22) de la section de redirection (20) qui les redirige en direction de la quatrième surface partielle (46) de l'enfoncement (48).

12. Dispositif de guide de lumière selon la revendication 11, **caractérisé en ce que** les troisième et quatrième surfaces partielles (44, 46) de l'enfoncement (48) sont disposées dans la section de redistribution (30) et configurées de façon à ce que les faisceaux partiels de lumière (A1, B2; A2, B1) qui incident sur la troisième surface partielle (44), se propagent, après avoir été redirigés par la troisième surface partielle (46), l'interface opposée (24; 22) et la quatrième surface partielle (46), de nouveau dans la direction de propagation de lumière (26) dans le guide de lumière (20), la position des faisceaux partiels de lumière (A1, B2; A2, B1) étant cependant modifiée l'une par rapport à l'autre, au moins dans la première direction (y).

13. Dispositif de guide de lumière selon l'une des revendications 8 à 12, **caractérisé en ce que** l'enfoncement (48) est formé dans la première interface (22) du guide de lumière (20) et que la troisième surface partielle (44) de l'enfoncement (48) orientée vers la section d'entrée (28) est disposée et formée dans la section de redistribution (30) de façon à ce qu'une partie du premier faisceau de lumière (A) provenant de la section d'entrée (28), partie qui forme un deuxième faisceau partiel de lumière (A2), et une partie du deuxième faisceau de lumière (B) provenant de la section de redistribution (30), partie qui forme un troisième faisceau partiel de lumière (B1), l'atteignent.

14. Dispositif de guide de lumière selon la revendications 6 et une des revendications 8 à 12, **caractérisé en ce que** l'enfoncement (48) est formé dans la deuxième interface (24) du guide de lumière (20) et que la troisième surface partielle (44) de l'enfoncement (48) orientée en direction de la section d'entrée de lumière (28) est disposée et formée dans la section de redistribution de lumière (30) de façon à ce que le premier faisceau partiel de lumière (A1) de la deuxième surface partielle (42) et une partie d'un faisceau lumineux (B) provenant de la section de redistribution de lumière (30), partie qui forme un quatrième faisceau partiel de lumière (B2), l'atteignent.

15. Lampe de véhicule automobile (2) pour produire plusieurs fonctions d'éclairage, comprenant un boîtier (4) avec une ouverture de sortie de lumière (8) orientée dans une direction de sortie de lumière (6) et fermée au moyen d'un cache transparent (10), au moins deux sources lumineuses semiconductrices associées à des fonctions d'éclairage différentes pour la diffusion de lumière et un dispositif de guide de lumière pour former un faisceau de la lumière émise par les sources lumineuses et pour l'émission de lumière formée en faisceau pour produire au moins une des fonctions d'éclairage, **caractérisée en ce que** le dispositif de guide de lumière est configuré selon l'une des revendications précédentes.
